# FASCICULE DE BREVET EUROPEEN

(11) **EP 0 119 237 B1**
(45) Date de publication et mention de la délivrance du brevet: **09.12.1987**
(21) Numéro de dépôt: 83902951.9
(22) Date de dépôt: 19.09.1983
(51) Int. Cl.: B65D 83/00, B65D 51/00

(54) **RECEPTACLES A FERMETURE AUTOMATIQUE HERMETIQUE APRES USAGE**
BEHÄLTER MIT NACH GEBRAUCH AUTOMATISCH UND HERMETISCH VERSCHLIESSENDEM VERSCHLUSS
RECEPTACLE WITH AUTOMATIC SEALED CLOSURE AFTER USE

(30) Priorité: 17.09.1982 FR 8215764
(43) Date de publication de la demande: 26.09.1984
(73) Titulaire: ETCHEBARNE, Gérard, F-94210 La Varenne (FR)
(72) Inventeur: ETCHEBARNE, Gérard, F-94210 La Varenne (FR)
(74) Mandataire: Sauvage, Renée
(86) Numéro de dépôt international: FR8300184
(87) Numéro de publication internationale: WO8401143

## Description

La présente invention concerne un organe de distribution obturateur faisant partie intégrante d'un, ou monté sur un, réceptacle en un matériau plastique ou en caoutchouc, ledit organe comportant une incision unique déterminant deux lèvres maintenues appliquées l'une contre l'autre au repos, et dont on provoque l'écartement dans le but d'ouvrir le réceptacle, par application d'une pression sur deux zones d'appui opposées du réceptacle, l'organe de distribution reprenant, une fois la pression relâchée, sa forme initiale de fermeture.

L'ouverture et la fermeture d'un récipient se fait traditionnellement en enlevant ou en remettant un obturateur, ce qui représente un effort et du temps et, en cas d'oubli, le contenu peut être répandu ou se spolier.

Il a, certes, déjà été proposé des dispositifs du type précité, c'est-à-dire pourvu d'un organe de distribution obturateur en caoutchouc fendu (voir FR-A-1 150076), mais dont la conception à incision rectiligne sur les extrémités de laquelle s'exerce la pression d'ouverture, ne convient pas ou mal au conditionnement de produits fluides ou pulvérulents. Le dispositif objet du brevet précité sert, en effet, à receler des articles de dimensions relativement importantes: clefs, pièces de monnaie, etc... et il ne demande pas une bien grande étanchéité.

Par ailleurs, il ne serait guère pratique de faire écouler un liquide ou une poudre, au travers d'une fente relativement petite, en exerçant du bout des doigts des pressions de sens contraire sur chaque extrémité de la fente.

La présente invention a pour objectif d'apporter un organe de distribution obturateur du type précité dont la fente soit bien étanche au repos et s'ouvre par une pression exercée par la main de l'usager placée en position de préhension normale du récipient.

Ce but est atteint en ce sens que l'incision a un tracé curviligne, que, dans la zone dans laquelle est pratiquée l'incision, la paroi de l'organe de distribution est concave ou biconcave et que l'incision est taillée obliquement dans l'épaisseur de la paroi.

Avantageusement, les lèvres de l'incision sont chacune pourvues d'un épaississement de matière, lesquels épaississements sont accolés l'un contre l'autre au repos.

Pour améliorer l'étanchéité, les lèvres peuvent présenter dans leur épaisseur, un profil complémentaire.

De préférence, la paroi dans laquelle se trouve l'incision comporte des nervures de renforcement.

Selon une variante, dans au moins une des lèvres de l'incision,est matricée une tige ou une languette formant ressort pour augmenter la force de rappel à la fermeture.

Préalablement à la vente ou pendant le transport, l'incision peut être maintenue fermé hermétiquement au moyen d'une languette ou d'un cavalier.

Dans une forme pratique de l'invention, l'organe est actionné par transmission de la pression exercée par l'usager sur la ou les zones d'appui via au moins une zone de renvoi.

Selon un autre de ses aspects l'invention concerne un réceptacle muni d'un organe tel que defini plus haut, ledit réceptacle étant de forme cylindrique, le corps de cylindre comportant une zone plus rigide présentant une avancée en forme d'ergot vers l'intérieur du cylindre, l'autre partie plus souple du corps de cylindre venant s'appuyer contre cet ergot sous l'effet de la pression effectuée pour ouvrir l'incision située dans l'une des bases du cylindre, le volume ainsi défini entre l'ergot et cette base servant de dispositif doseur.

On se référera maintenant aux dessins.

Le dispositif selon l'invention se caractérise par une seule fente rendue hermétique par différentes caractéristiques:
- elle est curviligne dans le plan horizontal 11 ceci favorisant l'ouverture des lèvres,
- elle est oblique dans le sens vertical (figure 2) pour assurer une grande surface de contact entre les deux lèvres,
- vue de coupe, la paroi souple comportant la fente est concave ou biconcave, pour s'opposer, par pression de contact, à l'écoulement du produit,
- sur le bord de chaque lèvre l'epaisseur de la paroi peut être augmentée côté interne et jusqu'au bord de la fente pour assurer une grande surface de contact et sans épaissir toute la surface de la paroi ce qui coûte cher (21).

Il comporte un récipient ou réceptacle ou tube fermé par une fente (11) à son sommet ou latéralement, ou en quelque partie que ce soit à l'état de repos; le dispositif est réalisé en matériaux élastiques ou plastiques moulés, pour réagir grâce à leur élasticité ou aussi aux systèmes annexes dans le même but décrit plus loin, lors de l'appui-préhension, direct ou indirect, par une déformation entraînant un mouvement de saillie permettant l'ouverture de la fente par déformation des deux lèvres pour pouvoir verser le contenu (Fig. 8, 9).

La tension d'appui des deux lèvres peut être, mais non nécessairement améliorée par les perfectionnements suivants:
1/des axes et des renflements de renforcements, des nervures (12)
2/ou des tiges, ou des languettes, activées comme un ressort (13) ou pas ou des ressorts plastiques ou des cavaliers à appuis inversés (Fig. 4) solidaires de la structure ou non solidaires et rapportés, orientés dans tous les plans. Quand l'usager a écarté les deux lèvres, l'inclusion d'une seule tige plastique (13) et matricée dans un des bords de la fente augmentera l'effet de ressort de rappel à la fermeture.
Pour les réceptacles tubes il est possible de réaliser une seule paroi souple du côté obturateur venant s'écraser sur le bord opposé du tube plus ou moins rigide et présentant de par son dessin une zone en ergot de contre appui sur lequel vient sécraser la paroi souple. En calculant cet emplacement de contre-appui la paroi souple opérera comme un système doseur (Fig. 7).
3/des zones d'appui à appuis indirectes c'est-à-dire actionnant d'autres zones, elles-mêmes déclenchant l'ouverture: Figures 8 - 9 -10 -11.

Dès que cesse l'appui de l'utilisateur, l'obturateur reprend seul sa forme initiale permanente fermé par la fente.

Les bords de l'ouverture sont rendus hermétiques par tout procédé existant mécanique, physique, ou à effet chimique d'adhérence par exemple et sont en position:
- soit bord à bord, à l'horizontale, en toit, en concavité,
- soit par recouvrement d'un bord sur l'autre dans les mêmes formes que bord à bord.

A/ Soit que un bord vient s'encastrer dans une double paroi (Fig. 3) évidée femelle opposée ou alors un bouton-pression mâle dans un bouton pression femelle

B/ Soit que cette disposition d'encastrement soit reproduite plusieurs fois, deux ou trois fois en feuilletage dans différents plans, une série de bords mâles venant s'interpénétrer dans une série de double parois femelles.

C/ Soit que les deux bords de la fente soient rendus jointifs par deux bordures (Velcros (marque déposée) est un exemple de produit possible).

D/ Soit rendu hermétique par un enduit légèrement collant ou légèrement adhérent (Liner, Silicone, plastique, composite) sur les bords conser- vants ses propriétés après plusieurs usages, de sorte que le mouvement automatique de refer- meture recrée un joint hermétique, ou un joint capillaire à chaque fois.

Le produit Scel-o-frais (marque déposée) est un exemple de produit possible.

Ces differents procédés peuvent être combinés les uns aux autres dans le même but d'une fermeture jointive ou hermétique.

Les procédés A, B, C, D comme procédés d'herméticité peuvent se suffire à eux mêmes sans être associés aux matricages pour fermeture de récipients, bouteilles, containers à obturateur incorporé.

Dans une variante, le récipient, bouteille ou container peut presenter une tension elastique du matériau exactement contraire aux premiers matricages tendant à l'écartement dans la zone de l'ouverture. Dès que un capuchon ou un autre moyen de sécurité assurant la fermeture des bords est retiré, le reste de l'ouverture se fait automatiquément du fait de la propension du matériau aidé par des arcs-nervures inclus ou rapportés à reprendre sa position initiale d'équilibre qui, là se caractérise par une position d'ouverture des bords (Fig. 12). Cette variante trouverait des applications, en particulier pour faciliter l'ouverture de toutes les boîtes de conserves alimentaires ou toutes boîtes, récipients, containers, bouteilles.

La fermeture se ferait par un effort de l'utilisateur pour rapprocher les bords de l'ouverture et éventuellement les refixer par un des moyens décrits ou par tout moyen de fixation ou d'accrochage afin de permettre ou non, selon le produit, une éventuelle réutilisation.

Par un autre perfectionnement, l'ouverture pourra être bloquée en position ouverte si nécessaire pour l'utilisateur. Ce blocage pourra être réalisé par tout dispositif de blocage, retenue, verrouillage, accrochage, incorporé ou non, intérieurement ou extérieurement à la bouteille, tendant à maintenir les deux bords de l'ouverture écartés.

Le dispositif est réalisé dans un matériau élastique semi rigide en matière plastique, silicone, caoutchouc, aluminium, métal souple ou tout matériau répondant aux caractéristiques d'élasticité et de plasticité, applicable pour une partie, ou la totalité du récipient.

Un des modes de réalisation du dispositif est par une opération de moulage par soufflage ou injection en matière plastique:
- la fente peut être réalisée après coup par une opération d'incision,
- la fente peut être prétaillée, de façon a être réalisée pendant l'opération de moulage, ou soufflage-injection, présentant une zone faible de 1 à 2/10ème de mm qui s'ouvrira dès le premier appui, ou mécanique ou du premier utilisateur.

Par un autre perfectionnement, si la paroi extérieure se présente sous une forme arrondie, ou alors recouvert d'une pellicule plastique douce de contact, le dispositif permet d'être utilisé comme un applicateur pour crème cosmétique, à raser, solaire.

## Revendications

1. Organe de distribution obturateur faisant partie intégrante d'un, ou monté sur un, réceptacle en un matériau plastique ou en caoutchouc, ledit organe comportant une incision unique déterminant deux lèvres maintenues appliquées l'une contre l'autre au repos, et dont on provoque l'écartement dans le but d'ouvrir le réceptacle, par application d'une pression sur deux zones d'appui opposées du réceptacle, l'organe de distribution reprenant, une fois la pression relâchée, sa forme initiale de fermeture, caractérisé en ce que ladite incision a un tracé curviligne, que, dans la zone dans laquelle est pratiquée l'incision la paroi de l'organe de distribution est concave ou biconcave et que l'incision est taillée obliquement dans l'épaisseur de la paroi.

2. Organe selon la revendication 1, caractérisé en ce que les lèvres de l'incision sont chacune pourvues d'un épaississement de matière (21), lesquels épaississements sont accolés l'un contre l'autre au repos.

3. Organe selon la revendication 1 ou 2, caractérisé en ce que les lèvres présentent dans leur épaisseur, un profil complémentaire.

4. Organe selon l'une quelconque des revendications précédentes, caractérisé en ce que la paroi dans laquelle se trouve l'incision comporte des nervures de renforcement (12).

5. Organe selon l'une quelconque des revendications précédentes, caractérisé en ce que dans au moins une des lèvres de l'incision, est matricée une tige ou une languette formant ressort pour augmenter la force de rappel à la fermeture.

6. Organe selon l'une quelconque des revendications précédentes, caractérisé en ce que l'incision peut être maintenue fermée hermétiquement au moyen d'une languette (figure 5) ou d'un cavalier4.

7. Organe selon l'une quelconque des revendications précédentes, caractérisé en ce qu'il est actionné par transmission de la pression exercée par l'usager sur la ou les zones d'appui via au moins une zone de renvoi.

8. Réceptacle muni d'un organe selon l'une des revendications précédentes, caractérisé en ce qu'il est de forme cylindrique, le corps de cylindre comportant une zone plus rigide présentant une avancée en forme d'ergot vers l'intérieur du cylindre, l'autre partie plus souple du corps du cylindre venant s'appuyer contre cet ergot (21) sous l'effet de la pression effectuée pour ouvrir l'incision située dans l'une des bases du cylindre, le volume ainsi défini entre l'ergot et cette base servant de dispositif doseur.

## Patentansprüche

1. Verteiler- und Verschluss-Element, welches ein integriertes Teil eines aus Plastik oder Gummi gemachten Behälters oder darauf montiert ist, wobei das Element einen einzigen Einschnitt enthält, der zwei Lippen bestimmt, die im Ruhestand aneinander lehnen, die man auseinanderzieht, um den Behälter durch Druckanwendung auf zwei dem Behälter gegenüber liegenden Aufdrückbereich zu öffnen, wobei das Verteiler-Element seine ursprüngliche Verschlussform wieder ^{;}annimmt, sobald der Druck nachgelassen wird, dadurch gekennzeichnet, dass der Einschnitt eine Kurvenlinie hat, dass in dem Bereich, in welchem der Einschnitt angewendet wird, die Wand des Verteiler-Elementes konkav oder bikonkav ist, und dass der Einschnitt schräg in die Wandstärke vorgenommen wird.

2. Element gemäss Anspruch 1, dadurch gekennzeichnet, dass jede der Einschnittlippen mit einer Material-Verstärkung versehen ist, wobei Verstärkungen im Ruhestand aneinander gelehnt sind.

3. Element gemäss Anspruch 1 oder 2, dadurch gekennzeichnet, dass die Lippen in ihrer Stärke mit einem zusätzlichen Profil vorgesehen sind.

4. Element gemäss irgendeiner der vorhergehenden Ansprüche, dadurch gekennzeichnet, dass die Wand, in welcher sich der Einschnitt befindet, Verstärkungsrippen enthält.

5. Element gemäss irgendeiner der vorhergehenden Ansprüche, dadurch gekennzeichnet, dass mindestens in eine der Einschnittlippen entweder ein Stab oder eine Zunge eingearbeitet ist, welche eine Feder zur Erhöhung der Wiederverschlusskraft bilden.

6. Element gemäss irgendeiner der vorhergehenden Ansprüche, dadurch gekennzeichnet, dass der Einschnitt hermetisch geschlossen gehalten werden kann mittels einer Zunge (Figur 5) oder eines Reiters.

7. Element gemäss irgendeiner der vorhergehenden Ansprüche, dadurch gekennzeichnet, dass es durch Druckübertragung auf einem oder der Eindrückbereiche über mindestens einen Rücksendungsbereich von der Bedienungsperson betätigt wird.

8. Behälter mit einem Element versehen, gemäss irgendeiner der vorhergehenden Ansprüche, gekennzeichnet dadurch, dass er eine zylindrische Form hat, wobei der Zylinder einen festeren Bereich enthält, der einen Höcker in Form eines Dornes zum inneren des Zylinders hin darstellt, wobei sich der andere weichere Teil des Zylinders auf diesen Dorn unter der ausgeführten Druckanwendung lehnt, um dem Einschnitt zu öffnen, welcher sich in einer der Zylinderbasen befindet, so dass das auf diese Weise bestimmte Volumen zwischen dem Dorn und dieser Base als Messvorrichtung dient.

## Claims

1. Dispensing and closing element integral with, or mounted on, a container in plastics or rubber, said element comprising a single slit defining two lips maintained in abutting relationship at rest, and the separation of which, in view of the opening of the container, is caused by applying a pressure on two opposed rest areas of the container, said dispensing element recovering its original closing shape, once the pressure is released, characterized in that the slit is curvilinear, in that the wall of the dispensing element is concave or biconcave in the zone where the slit is provided and in that the slit is cut obliquely in the wall edge.

2. Element as claimed in claim 1, characterized in that each lip of the slit is provided with a thickening of the constitutive material (21), said thickenings being joined side by side at rest.

3. Element as claimed in claim 1 or 2, characterized in that the lip edges are provided with complementary profiles.

4. Element according to any one of the preceding claims, characterized in that reinforcing ribs are provided in the wall in which the slit is located.

5. Element according to any one of the preceding claims, characterized in that a spring-like acting rod or tab is die-casted within at least one of the lips for increasing the return closing force.

6. Element according to any one of the preceding claims, characterized in that the slit can be hermetically closed by means of a tab (figure 5) or a staple.

7. Element according to anyone of the preceding claims, characterized in that it is activated by transmission of the pressure applied by the user of the rest area(s), through at least an intermediate area.

8. Container provided with an element, according to any one of the preceding claims, characterized in that it has a cylindrical shape, the cylinder body comprising a harder area having a lug- shaped protuberance projecting inwards the cylinder, the softer portion of the cylinder body being adapted to lean against this lug (21) under the pressure effect so as to open the slit located in one of the cylinder base, the volume defined between the lug and said base forming a device dividing the contents into doses.
